# EUROPÄISCHE PATENTSCHRIFT

(11) **EP 0 614 636 B1**
(45) Veröffentlichungstag und Bekanntmachung des Hinweises auf die Patenterteilung: **12.05.1999**
(21) Anmeldenummer: 94102497.8
(22) Anmeldetag: 18.02.1994
(51) Int. Cl.: A47C 27/14

(54) **Anatomisch ausgebildete Liegematratze**
Anatomically designed mattress
Matelas conformé anatomiquement

(30) Priorität: 19.02.1993 DE 4305177
(43) Veröffentlichungstag der Anmeldung: 14.09.1994
(73) Patentinhaber: Kirchhoff, Günther, D-48163 Münster (DE); KIRCHHOFF, Georg-Wilhelm, D-48163 Münster (DE)
(72) Erfinder: Kirchhoff, Georg-Wilhelm, D-48163 Münster (DE); Dixon, Linda H., Dr. med., Kailue, Hawaii 96734 (US)
(74) Vertreter: Weickmann, Heinrich, Dipl.-Ing.

(56) Entgegenhaltungen:
- WO-A-87/06442
- AU-B- 412 227
- CH-A- 493 241
- DE-A- 3 937 214
- DE-C- 4 136 369
- FR-A- 2 626 756
- US-A- 3 278 955
- US-A- 3 842 453
- US-A- 4 955 096

## Beschreibung

Die Erfindung betrifft eine anatomisch ausgebildete Liegematratze auf der Basis eines einteilig zusammenhängenden Schaumstoffkörpers von im allgemeinen Flachquaderform mit zwei in der Gebrauchsstellung im wesentlichen horizontal zu positionierenden Hauptflächen, nämlich einer Unten-Fläche und einer Oben-Fläche, weiterhin mit zwei in der Gebrauchsstellung im wesentlichen vertikalen Querseitenflächen, nämlich einer kopfnahen Querseitenfläche und einer fußnahen Querseitenfläche, und weiterhin mit zwei in der Gebrauchsstellung wiederum im wesentlichen vertikalen Längsseitenflächen, wobei die Oben-Fläche - in Draufsicht betrachtet - beidseits einer vertikalen Längsmittelebene einen Hüft-Rückenauflagebereich, einen Schulterauflagebereich, einen Kopfauflagebereich und einen Bein-Fußauflagebereich aufweist.

Es ist bekannt, solche Liegematratzen für Haushaltsbetten und Krankenhausbetten aus Schaumstoff herzustellen. Dabei ist es auch schon bekannt, in dem Schaumstoffkörper zur Steuerung des Auflageverhaltens Profilierungen und Ausnehmungen vorzusehen. So ist es zum Beispiel bekannt, die Oben-Fläche mit einem Pyramidenstumpfprofilfeld zu versehen, um Belüftung der von einem Schläfer oder einem Patienten in einem Krankenhaus belegten Oben-Fläche vorzunehmen. Weiterhin ist es bekannt, im Schulterbereich innerhalb des Schaumstoffkörpers einen Hohlraum vorzusehen, um auf diese Weise eine verringerte Gesamtsteifigkeit des Schaumstoffkörpers im Bereich der Schulterauflagefläche zu gewinnen, die sich beispielsweise dann als vorteilhaft erweist, wenn der Schläfer oder Patient in Seitenlage auf der Oben-Fläche liegt.

Wenn vorstehend von einem einteilig zusammenhängenden Schaumstoffkörper gesprochen wird, so soll dies nicht besagen, daß der Schaumstoffkörper auf seiner ganzen Länge homogen sein muß, und soll auch nicht besagen, daß der Schaumstoffkörper auf seiner ganzen Länge und Breite materialeinheitlich hergestellt ist. Weiterhin soll dadurch nicht besagt werden, daß der Schaumstoffkörper durch einen einzigen Aufschäumvorgang gewonnen ist. Ausgedrückt werden soll durch diese Aussage nur, daß der Schaumstoffkörper über die ganze Fläche - Oben-Fläche und Unten-Fläche - derart zusammenhängt, daß er als Ganzes gehandhabt werden kann und muß und daß keine Spalten zwischen aufeinanderfolgenden benachbarten Teilbereichen vorhanden sind, wie dies beispielsweise bei altherkömmlichen dreigeteilten Matratzen der Fall ist.

Aus der US 3,278,955 ist eine Matratze bekannt, die aus Latex unterschiedlicher Dichte hergestellt ist. Die fertige Matratze weist einen aus dichterem Latex bestehenden festeren Zentralbereich und einem aus Weniger dichtem Latex bestehenden weicheren Randbereich auf. Die Herstellung erfolgt derart, daß gleichzeitig die beiden Latexmaterialien in flüssigem Zustand in eine Schäumform eingefüllt werden, die dann gleichzeitig zu der Matratze vulkanisiert werden. Durch Stifte in der Schäumform wird versucht, das Ineinanderfließen der verschieden dichten Latexmaterialien zu begrenzen. Ein gewisses Ineinanderfließen muß im Hinblick auf die strukturelle Festigkeit der Matratze in Kauf genommen werden und kann durch Stifte ohnehin nicht völlig verhindert werden. Durch die Stifte entstehen Übergangsbereiche in der fertiggeschäumten Matratze, die den Stiften entsprechende Löcher aufweist. Die Matratze ist dort also gewissermaßen perforiert. Hierdurch wird die strukturelle Stabilität der fertigen Matratze begrenzt.

Aus der DE 39 37 214 A1 ist eine Orthese nach Art eines Matratzenteils mit einem Orthesekörper aus elastischem Werkstoff wie Schaumgummi oder Schaumstoff bekannt, in dem eine Vielzahl nebeneinander angeordneter Kanäle vorgesehen sind. In die Kanäle können u.a. Einsatzstücke aus plastischem Werkstoff mit anderer Drucksteifigkeit als der Orthesekörper eingesetzt und wieder entfernt werden, um die Orthese entsprechend den medizinischen Erfordernissen im Hinblick auf einen speziellen Patienten anzupassen. Die Einsetzstücke werden in den Kanälen nicht fest, sondern entfernbar angeordnet, um die Orthese an eine Vielzahl von Behandlungsfällen anpassen zu können.

Aus der AU-A-4 12 227 ist eine aus mehreren Schaumstoffschichten hergestellte Matratze bekannt, wobei bezogen auf eine tiefer liegende Schicht in der diese abdeckenden oberen Schicht Abschnitte ausgespart sind, um ein an den Körper eines Benutzers angepaßtes Höhenprofil vorzusehen. In die Aussparungen können Schaumstoffschichtteile mit entsprechenden Abmessungen eingesetzt werden, die eine andere Dichte bzw. andere Festigkeit aufweisen. Die Befestigung der Schichten und ggf. der die Aussparungen ausfüllenden Schichtstücke erfolgt mittels doppelknopfartigen Verbindungselementen (Elemente 14, Fig. 6).

Aus der CH-A-493 241 ist eine als einteilig bezeichnete Schaumstoffmatratze bekannt, bei der ein rhomboidförmiger Mittelteil aus Schaumstoff besserer Qualität besteht als dreieckförmige Seitenteile, die an dem Mittelteil festgeklebt sind.

Aus der US 3,842,453 ist ein Übungs- und Therapiekissen bekannt, das im wesentlichen kreiszylinderförmig ist. In im Kissen enthaltenem flexiblen Füllmaterial, etwa Schaumgummi, ist ein Kern aus festem Material, etwa Hartgummi, eingebettet. Das Füllmaterial samt dem darin eingebetteten Kern ist in eine Hülle aus flexiblem Material, etwa Stoff, eingenäht. Die Patentschrift enthält keine Angaben über die Konsistenz bzw. Struktur des Füllmaterials und die Art und Weise der Einbettung des Kerns in das Füllmaterial.

Demgegenüber ist es eine Aufgabe der vorliegenden Erfindung, eine Matratze mit Drucksteifigkeitseigenschaften bereitzustellen, die im Hinblick auf stabilisierte Sitzmöglichkeiten an Längsseitflächen der Matratze oder/und im Hinblick auf den Schlafkomfort einer auf der Matratze liegenden Person angepaßt ist, ohne daß wesentliche Einschränkungen hinsichtlich der strukturellen Festigkeit der Matratze in Kauf genommen werden müssen.

Zur Lösung dieser Aufgabe wird erfindungsgemäß vorgeschlagen, daß zur Erhöhung der Drucksteifigkeit des Schaumstoffkörpers im Längsseitenflächenbereich im Vergleich zur Drucksteifigkeit des Schaumstoffkörpers im Hüft-Rückenauflagebereich und/oder zur Verminderung der Drucksteifigkeit des Schaumstoffkörpers in wenigstens einem Teilbereich des Schulterauflagebereichs im Vergleich zur Drucksteifigkeit im Hüft-Rückenauflagebereich der zusammenhängende Schaumstoffkörper an entsprechender Position jeweils ein vorgebildetes Schaumstoff-Füllstück enthält, welches im zusammenhängenden Schaumstoffkörper durch positionsgerechtes Einsetzen in eine quaderförmige Schäumform und anschließendes Ausschäumen des Restvolumens der Schäumform eingebaut ist.

Da erfindungsgemäß zur Erhöhung der Drucksteifigkeit und/oder zur Verminderung der Drucksteifigkeit des Schaumstoffkörpers im Längsseitenflächenbereich bzw. in wenigstens einem Teilbereich des Schulterauflagebereichs ein vorgebildetes Schaumstoff-Füllstück an entsprechender Position im (zusammenhängenden) Schaumstoffkörper enthalten ist und dieses Schaumstoff-Füllstück im (zusammenhängenden) Schaumstoffkörper durch positionsgerechtes Einsetzen des Schaumstoff-Füllstücks in eine quaderförmige Schäumform und anschließendes Ausschäumen des Restvolumens der Schäumform eingebaut ist, tritt ein Ineinanderlaufen des Schaumstoffs des Füllstücks und des angrenzenden Schaumstoffs des Schaumstoffkörpers während der Matratzenherstellung nicht auf. Dementsprechend braucht die zur Matratzenherstellung verwendete Schäumform keine Barrieren oder Stifte zum Trennen der Schaumstoffmaterialien voneinander aufzuweisen, die instabile Übergangszonen, insbesondere Perforationszonen, im Schaumstoffkörper schaffen könnten. Deshalb wird trotz der Verwendung von verschiedenen Schaumstoffmaterialien für den Schaumstoffkörper einerseits und für das Füllstück andererseits eine hohe strukturelle Festigkeit für die fertige Matratze erreicht.

Ist bei der erfindungsgemäßen Liegematratze eine Versteifung des Schaumstoffkörpers seitwärts der vertikalen Längsmittelebene nahe den vertikalen Längsseitenflächen geschaffen, so besteht dort die Möglichkeit eines stabilisierten Sitzens. Dieses stabilisierte Sitzen im jeweils zugänglichen Längsseitenbereich der Matratze erweist sich beispielsweise dann als vorteilhaft, wenn der Matratzenbenutzer an jeweils einer Längsseitenfläche der Matratze sitzend Ankleideoperationen vornehmen will. Weiterhin wird durch die erhöhte Drucksteifigkeit nahe einer Längsseitenfläche dem Matratzenbenutzer der Einstieg auf die Matratze bzw. das Verlassen der Matratze erleichtert. Der Benutzer kann sich nämlich beim Einsteigen in sein Bett nahe der jeweiligen Längsseitenfläche zunächst sitzend in eine relativ stabile Sitzlage niederlassen und dann von dieser Sitzlage aus den Übergang in die Liegeposition vollziehen. Dabei ist durch die Anordnung von Versteifungen an beiden Längsseitenflächen auch gewährleistet, daß der Benutzer zwangsläufig eine Liegelage zwischen den beiden Versteifungen, d.h. im Bereich der vertikalen Längsmittelebene findet. Weiterhin ist durch die im Bereich der beiden Längsseitenflächen vorgesehenen Versteifungen der Liegende im Schlaf im Bereich der vertikalen Längsmittelebene stabilisiert, so daß die Gefahr eines Herausfallens aus dem Bett bei zu starker seitlicher Verlagerung des Körpers zu einer Längsseitenfläche hin minimiert ist.

Die Anordnung von Versteifungen im Bereich der beiden Längsseitenflächen hat überdies den Vorteil, daß unabhängig von der räumlichen Zuordnung der Matratze beziehungsweise des mit der Matratze ausgestatteten Bettgestells an der zum Einstieg freiliegenden Längsseitenfläche jeweils ein Sitzbereich zur Verfügung steht.

Ein weiterer Vorteil der Stabilisierung der Matratze, d.h. der erhöhten Steifigkeit nahe den vertikalen Längsseitenflächen und im Bereich der Hüft-Rückenauflage kann auch darin gesehen werden, daß in der Nähe des Liegenden eine Sitzgelegenheit für einen Besucher oder Vorleser bereitgestellt ist.

Alternativ oder zusätzlich zur erfindungsgemäßen Gestaltung der Matratze mit erhöhter Drucksteifigkeit im Längsseitenbereich kann die Drucksteifigkeit des Schaumstoffkörpers erfindungsgemäß in wenigstens einem Teilbereich des Schulterauflagebereichs eine geringere Drucksteifigkeit als in einem Hüft-Rückenauflagebereich und ggf. als in einem Kopfauflagebereich aufweisen. Eine solche Gestaltung ist an sich bekannt und wurde bisher in der Weise ausgeführt, daß der erwähnte Teilbereich des Schulterauflagebereichs mit einem Hohlraum ausgeführt wurde, der mit Luft gefüllt war. Erfindungsgemäß wird die genannte Drucksteifigkeitsvariation über den Schaumstoffkörper nun durch Einfügen eines vorgebildeten Schaumstoff-Füllstücks auf die genannte Art und Weise erreicht. Die resultierende Drucksteifigkeit im Schulterauflagebereich bzw. in dessen Teilbereich ergibt sich aus den Drucksteifigkeiten des Matratzengrundkörpers und des Füllstücks sowie aus den relativen Wandstärken derselben.

Durch die Reduktion der Drucksteifigkeit im Schulterauflagebereich erhöht sich insbesondere die Bequemlichkeit für den Fall, daß - einem häufigen Schlafverhalten entsprechend - der Liegende in Seitenlage auf der Matratze liegt und dann mit der jeweils unten liegenden Schulter in den steifigkeitsverminderten Schulterauflagebereich eindringen kann. Gegenüber der angesprochenen bekannten Lösung mit einem Hohlraum im Schulterauflagebereich wird durch die vorgeschlagene erfindungsgemäße Lösung der Vorteil erreicht, daß auch im Schulterauflagebereich trotz der dort reduzierten Drucksteifigkeit durch Vermeidung eines Hohlraums an dieser Stelle ein unkontrolliertes Einsinken vermieden und statt dessen ein weich abgefedertes Einsinken ermöglicht wird.

Wenn hier von einem Teilbereich des Schulterauflagebereichs die Rede ist, so ist dabei insbesondere an folgende Möglichkeit gedacht: Der Teilbereich verringerter Drucksteifigkeit erstreckt sich nicht über die ganze Breite des Schaumstoffkörpers zwischen den einander gegenüberliegenden Längsseitenflächen, sondern nur über einen Teilbereich zwischen diesen Längsseitenflächen, vorzugsweise über einen Teilbereich, der symmetrisch ist bezüglich der vertikalen Längsmittelebene. Dann hat man in diesem Teilbereich eine Möglichkeit des erleichterten Einsinkens der Schulter geschaffen, aber nur in diesem Teilbereich und nicht in den an diesen Teilbereich angrenzenden, den Längsseitenflächen nahen Nachbarbereichen. Damit tritt ein Zentrierungseffekt ein.

Wie schon erwähnt, erfolgt der Einbau des jeweiligen vorgeformten Schaumstoff-Füllstücks derart, daß das Füllstück vorab in die Aufschäumform für den Matratzenkörper eingelegt wird, so daß es beim nachfolgenden Aufschäumen des in die Form eingefüllten aufschäumbaren Materials ganz oder teilweise umschäumt wird.

Bezüglich der Ausbildung der Matratze mit dem Längsseitenflächenbereich erhöhter Drucksteifigkeit bzw. dem wenigstens einen Teilbereich verminderter Drucksteifigkeit (Teilbereich des Schulterauflagebereichs) ist noch folgendes nachzutragen bzw. wird als Weiterbildungen folgendes vorgeschlagen:

Die Matratze kann in der Weise ausgebildet sein, daß an einem beidseits der vertikalen Längsmittelebene gelegenen Hüft-Rückenauflagezentralbereich zu den beiden Längsseitenflächen hin hier ein Sitzbereich angrenzt, wobei die Drucksteifigkeit des Schaumstoffkörpers innerhalb des Hüft-Rückenauflagezentralbereichs im wesentlichen konstant ist und auch in den Sitzbereichen im wesentlichen konstant jedoch größer ist als im Hüft-Rückenauflagezentralbereich. In diesem Zusammenhang wird insbesondere daran gedacht, daß die Sitzbereiche mit einem von dem Schaumstoff des Hüft-Rückenauflagezentralbereichs verschiedenen Schaumstoff ausgefüllt sind, welcher größere Drucksteifigkeit besitzt als der Schaumstoff des Hüft-Rückenauflagezentralbereichs. Der Schaumstoff der Sitzbereiche kann dabei auf der gesamten Quaderhöhe von dem Schaumstoff des Hüft-Rückenauflagezentralbereichs verschieden sein.

Um bei optimaler Zentrier- und Stabilisierungswirkung gleichzeitig zu verhindern, daß zwischen dem Körper des Liegenden und den drucksteiferen Sitzbereichen Druckzonen entstehen, ist vorgesehen, daß die Sitzbereiche in einer zu den beiden Querseitenflächen parallelen Querebene eine größte Annäherung besitzen und mit zunehmenden Abstand von dieser Querebene zur kopfnahen Querseitenfläche und zur fußnahen Querseitenfläche hin zunehmenden und zwar möglichst stetig zunehmenden Abstand voneinander haben. Insbesondere erweist sich ein Grenzverlauf günstig, bei dem die Grenzen zwischen dem Hüft-Rückenauflagezentralbereich und den beiden Sitzbereichen angenähert längs Teilkreisbögen verlaufen, welche zu der vertikalen Längsmittelebene hin konvex sind wobei die Mittelpunkte dieser Teilkreisbögen außerhalb der jeweils zugehörigen Längsseitenfläche liegen. Wenn hier von Kreisbögen die Rede ist, so soll der Begriff Kreisbogen im Sinne eines kanten- und eckenfreien Grenzverlaufs schlechthin verstanden werden, wobei die Kreisbögen auch durch andere ähnliche geometrische Formen ersetzt sein können, zum Beispiel durch Ellipsenbögen.

Die Lokalisierung der Sitzbereiche ist von Bedeutung: Bevorzugt legt man diese Sitzbereiche so, daß bei einem Matratzenmaß von 100 cm x 200 cm die Sitzbereiche, und zwar deren fußnahen Enden, zur fußnahen Querseitenfläche hin einen Abstand von ca. 75 cm bis 85 cm vorzugsweise ca. 80 cm und ihre kopfnahen Enden zur kopfnahen Querseitenfläche hin einen Abstand von ca. 65 cm bis ca. 75 cm vorzugsweise ca. 70 cm haben. Damit ergibt sich als Länge des Sitzbereichs von vergrößerter Drucksteifigkeit ein Maß von ca. 50 cm. Dieses Maß reicht aus, um die oben erwähnten Möglichkeiten zu realisieren.

Wenn hier Maße unter Bezugnahme auf ein Matratzengrundmaß von 100 cm x 200 cm angegeben werden, so sollen andere Grundmaße der Matratze nicht ausgeschlossen sein. Die Lokalisierung des Sitzbereichs und die im folgenden angegebenen anderen geometrischen Größen ergeben sich dann einfach durch entsprechende Ähnlichkeitsgestaltungen.

Die Sitzbereiche sollten an mittlerer Stelle ihrer jeweiligen Längserstreckung den kleinsten Querabstand voneinander besitzen, der im Falle eines Matratzengrundmaßes von 200 cm x 100 cm etwa ca. 55 cm bis ca. 65 cm vorzugsweise ca. 60 cm beträgt. Es wurde gefunden, daß ein solches mittleres Abstandsmaß die Bequemlichkeit für die liegende Person nicht einschränkt, dennoch aber die weiter oben angegebenen Vorteile des stabilisierten Sitzens und des Schutzes gegen Herausfallen erfüllt.

Wiederum unter der Voraussetzung eines Matratzengrundmaßes von 200 cm x 100 cm sollte die Querebene größter Annäherung der Sitzbereiche von der fußnahen Querseitenfläche einen Abstand von ca. 100 cm bis ca. 110 cm vorzugsweise ca. 105 cm haben.

Bei einem Matratzenmaß von 200 cm x 100 cm sollte der Abstand des Schulterauflagebereichs, und zwar der Abstand dessen fußnahen Endes, von der fußnahen Querseitefläche ca. 125 cm bis ca. 135 cm vorzugsweise ca. 130 cm betragen und der Abstand des kopfnahen Endes des Schulterauflagebereichs von der kopfnahen Querseitenfläche ca. 30 cm bis ca. 40 cm vorzugsweise ca. 35 cm. Dabei sollen diese Maße jeweils von den Grenzen des Schulteraufnahmebereichs aus gerechnet sein, in denen die reduzierte Drucksteifigkeit beginnt, beziehungsweise aufhört. Die Maße sind hier wieder unter der Vorraussetzung eines Grundmaßes von 200 cm x 100 cm des Matratzenkörpers angegeben und verändern sich bei anderen Grundmaßen des Matratzenkörpers nach entsprechenden Ähnlichkeitsrelationen.

Erstreckt sich der mit geringerer Drucksteifigkeit ausgeführte Schulterbereich nicht über die ganze Quererstreckung des Schaumstoffkörpers von Längsseitenfläche zu Längsseitenfläche, so sollte der Abstand dieses Teilbereichs von den Längsseitenflächen jeweils ca. 15 cm bis ca. 25 cm vorzugsweise ca. 20 cm betragen, wiederum unter der Voraussetzung eines Matratzengrundmaßes von 200 cm x 100cm.

Aus herstellungstechnischen Gründen ist es vorteilhaft, wenn die Drucksteifigkeit des Schaumstoffkörpers über die gesamte Flächenerstreckung der Oben-Fläche beziehungsweise Untenfläche mit Ausnahme etwaiger Sitzbereiche und eines etwaigen Schulterauflagebereichs im wesentlichen konstant ist, d.h. also durch ein Schaumstoffmaterial gleicher stoffliche Zusammensetzung und homogener Struktur gebildet ist.

Aus dem gleichen Grunde ist es herstellungstechnisch vorteilhaft, wenn der Schaumstoffkörper über die gesamte Obenfläche beziehungsweise Unten-Fläche auf seiner ganzen Höhe stofflich einheitlich und strukturmäßig homogen ist, wiederum ausgenommen nur etwaige Sitzbereiche und ein etwaiger Schulterauflagebereich von geringerer Drucksteifigkeit.

Es ist für die Haltbarkeit und für die Reinigungsmöglichkeit des Schaumstoffkörpers von großem Wert, wenn dieser mit einer Intergralhaut einstückig hergestellt ist. Eine solche Integralhaut kann beim Herstellen des Schaumstoffkörpers durch Aufschäumen von aufschäumbarem Material und anschließendes Härten innerhalb dieser Form leicht durch entsprechende Temperaturführung während des Verfahrens erhalten werden.

Um eine Unterlüftung des Körpers des Liegenden zu gewährleisten, empfiehlt es sich, die Oben-Fläche des Schaumstoffkörpers mindest im Hüft-Rückenauflagezentralbereich vorzugsweise aber auch in wenigsten einem Teil des Fuß-Beinauflagebereichs und/oder in mindestens einem Teil des Schulterauflagebereichs mit einer Profilierung zu versehen. Eine solche Profilierung ist an sich bekannt. Sie kann in ebenfalls bekannter Weise von einem Feld von einander benachbarten Pyramidenstümpfen gebildet sein.

Nach einer bevorzugten Ausführungsform der Erfindung sieht man eine solche Profilierung in einem Bereich der Oben-Fläche vor, der von der fußnahen Querseitenfläche einen Abstand von ca. 10 cm und von der kopfnahen Querseitenfläche einen Abstand von ca. 35 cm besitzt und der andererseits von den beiden Längsseitenflächen einen Abstand von je ca. 15 cm bis ca. 25 cm vorzugsweise ca. 20 cm besitzt, wiederum unter der Voraussetzung eines Matratzengrundmaßes von 200 cm x 100cm.

Die Höhe des Schaumstoffkörpers kann je nach der Drucksteifigkeit zwischen ca. 8 cm und ca. 20 cm vorzugsweise ca. 12 cm betragen.

Es ist bekannt zur Verbesserung der Blutzirkulation in Krankenhäusern oder auch im Haushalt unter dem Fuß des Liegenden, etwa im Knöchelbereich, ein Kissen unterzulegen, um somit den Fuß hochzulagern. Statt Kissen sind auch Keile im Einsatz. Die dem Einsatz von Kissen und Keilen zugrundeliegende Überlegung ist die, daß man bei einem Liegenden normaler Blutzirkulation von der Verwendung solcher Kissen oder Keile regelmäßig absehen will, so daß man nur im Bedarfsfall solche Kissen oder Keile als Zusatzausrüstung beistellt.

Es wurde nun erkannt, daß ein gewisser Anstieg der Oben-Fläche von dem Hüft-Rückenauflagebereich zu der fußnahen Querseitenfläche hin nicht schaden kann und daß es möglich ist, diesen Anstieg so zu bemessen, daß er für kreislaufgesunde Liegende ebenso bekömmlich ist wie für kreislaufkranke Liegende. Aus dieser Erkenntnis heraus wird in Abweichung von der bisherigen Praxis vorgeschlagen, daß die Oben-Fläche im Fuß-Beinauflagebereich vom Hüft-Rückenauflagebereich ausgehend zu der fußnahen Querseitenfläche hin ansteigt, vorzugsweise unter einem Winkel, dessen Tangens ca. 1:80 beträgt. Dieser Anstieg kann sich über die ganze Breitenerstreckung der Matratze erstrecken, kann aber auch auf einen der Längsmittelebene nahen Mittelbereich des Fußauflagebereichs beschränkt sein.

Der Schaumstoffkörper kann aus synthetischem Schaumstoff, zum Beispiel aus Polyurethanschaumstoff oder aus Latexschaumstoff bestehen, oder aus einer Kombination der beiden. Die Shore-Härte des Schaumstoffs kann in Abstimmung auf die jeweilige Höhe des Schaumstoffkörpers zur Erzeugung einer gewissen Drucksteifigkeit in weiten Grenzen variiert werden in Anpassung an das jeweilige Steifigkeitsbedürfnis des Liegenden.

Der Schaumstoffköper kann von einer im wesentlichen geschlossenen Hülle im wesentlichen vollständig eingeschlossen sein, wobei die Hülle so geformt sein soll, daß sie sich der Außenform des Schaumstoffköpers möglichst leicht anpaßt und deshalb möglichst leicht übergezogen werden kann ohne im überzogenen Zustand Falten zu bilden. Zum Verschließen der Hülle empfiehlt sich an der Einführungsstelle für den Schaumstoffkörper ein Reißverschluß oder ein Klettverschluß, der sich möglichst über die ganze Länge mindestens einer Querseitenfläche erstrecken sollte.

Die Hülle sollte aus gewebtem, gewirktem oder fliesartigem Textilmaterial hergestellt werden, um ein möglichst angenehmes Liegen zu ermöglichen. Die Liegeeigenschaften der Matratze können noch dadurch verbessert werden, daß die Hülle mindestens im Bereich der Oben-Fläche als eine zweischichtige Stepphülle ausgebildet ist, wobei beide Schichten bevorzugt wieder aus Textilmaterial der oben genannten Art bestehen. Es ist aber auch denkbar, mindesten eine der Schichten aus einem feuchtigkeitsimpermeablen Material herzustellen, um somit einer Inkontinenz von Liegenden Rechnung zu tragen. Die Absteppzellen können im Falle einer zweischichtigen Steppkonstruktion mit einer Naturfaserfüllung oder mit einer waschbaren Synthetikfaserfüllung gefüllt sein. Gute Waschfähigkeit der Füllung und des Überzugsmaterials ist insbesondere im Hinblick auf die Vermeidung von Hausstauballergien wünschenswert. Die Synthetikfaserfüllungen sind zur Waschung insbesondere geeignet. Andererseits vermitteln Naturfaserfüllungen wirksame Feuchtigkeitsaufnahme und gute Luftzirkulation.

Nachzutragen ist noch, daß die Profilierung an der Obenfläche der Matratze insbesondere im Hinblick auf sogenannte Dekubituserscheinungen erwünscht ist, insbesondere bei älteren Liegenden und bei Langzeitliegenden.

Die erfindungsgemäße Matratze eignet sich hervoragend zur Kombination mit sogenannten Nackenstützkissen, die im Mittelbereich ihrer Quererstreckung entweder eine Mulde aufweisen oder durch entsprechende reduzierte Steifigkeit in diesem Bereich zur Muldenbildung unter der Last des Kopfes oder des Nackens des Liegenden neigen.

Durch die Kombination einer solchen gegebenenfalls lagefixierbaren Nackenstütze mit den nach einem Aspekt der Erfindung vorgesehen Sitzbereichen läßt sich eine Ausrichtung des Körpers des Liegenden beidseits der vertikalen Längsmittelebene erreichen, die sich medizinisch als vorteilhaft erwiesen hat und die auch der Gefahr eines seitlichen Herrausfallens aus dem Bett vorbeugt.

Durch das kombinierte Vorhandensein erhöhter Drucksteifigkeit seitlich des Hüft-Rückenauflagebereichs und/oder der geringeren Drucksteifigkeit im Schulterauflagebereich und/oder eines Nackenstützkissens wird eine Position des Körpers des Liegenden festgelegt, in welcher die Körperachse eine bevorzugte Lage einnimmt, insbesondere eine Geradlage. In dieser Lage stellt sich das Nackenstützkissen auf eine Sollposition quer zur Längsachse des Körpers Zwangsläufig ein und kann ggf. zusätzlich noch fixiert werden.

Bei der erfindungsgemäßen Matratze kann ferner die Kombination folgenden der Merkmale vorgesehen sein:
a) Der Schulterauflagezentralbereich verringerter Drucksteifigkeit grenzt in Längsrichtung an einen Hüft-Rückenauflagezentralbereich von im wesentlichen konstanter größerer Drucksteifigkeit an;
b) an den Hüft-Rückenauflagezentralbereich grenzt, beschränkt auf die Länge des Hüft-Rückenauflagebereichs zu den Längsseitenflächen hin, je ein Sitzbereich von gegenüber der Drucksteifigkeit des Hüft-Rückenauflagezentralbereichs vergrößerter Drucksteifigkeit an, wobei die Quererstreckung der Sitzbereiche in einem mittleren Bereich ihrer Längserstreckung am größten ist, dort bezogen auf ein Matratzengrundmaß von 200 cm x 100 cm ca. 14 cm bis ca. 28 cm, vorzugsweise ca. 17,5 cm - ca. 22,5 cm beträgt und zu den beiden Enden der Längserstreckung der Sitzbereiche hin bogenförmig abnimmt.

Eine solche Matratze weist erhebliche Gebrauchsvorteile auf. Eine Hohlkreuzforcierung wird bei der erfindungsgemäßen Matratze vermieden. Gleichzeitig wird durch die Sitzbereiche eine Stabilisierung der liegenden Person im Längszentralbereich gewonnen, ohne daß - dank der bogenförmigen Gestaltung - der Liegekomfort bei Annäherung an exzentrische Lagen beeinträchtigt wird.

Diese bogenförmige, den Liegekomfort steigernde Gestaltung des Umrisses der Sitzbereiche erlaubt es andererseits, ohne negative Auswirkung auf den Liegekomfort die Sitzbereiche in ihren Längszentren relativ breit zu machen, wie durch die Maßangaben im Merkmal b) zum Ausdruck gebracht. Damit wird - wiederum ohne Beeinflussung des Liegekomforts - der Sitzkomfort in den Sitzbereichen wesentlich erhöht. Zu dieser Erhöhung des Sitzkomforts trägt auch noch bei, daß im gesamten Hüft-Rückenauflagebereich eine gegenüber der Drucksteifigkeit im Sitzbereich zwar verringerte Drucksteifigkeit vorliegt, immerhin aber noch eine Drucksteifigkeit, die größer ist als im Schulterauflagezentralbereich. Somit ist auch bei einem gegenüber dem jeweiligen Sitzbereich exzentrischen Sitzen die sitzende Person noch relativ stabilisiert.

Die beiliegenden Figuren erläutern die Erfindung anhand eines Ausführungsbeispiels; es stellen dar:
- Figur 1: eine perspektivische Darstellung einer erfindungsgemäßen Liegematratze;
- Figur 2: eine Schnittdarstellung der Liegematratze zusammen mit einem Überzug entlang der Linie II-II in Pfeilrichtung II von Figur 1 gesehen;
- Figur 3: eine Schnittdarstellung der Liegematratze zusammen mit einem Nackenstützkissen entlang der Linie III-III in Pfeilrichtung III von Figur 1 gesehen;

In den Figuren ist die Liegematratze ganz allgemein mit 10 bezeichnet. Diese Liegematratze 10 weist eine Oben-Fläche 12, eine Unten-Fläche 14, eine kopfnahe Querseitenfläche 16, eine fußnahen Querseitenfläche 18 und zwei Längsseitenflächen 20, 22 auf. Die Oben-Fläche 12 ist durch die Punkte a-b-c-d begrenzt. Innerhalb der Oben-Fläche 12 kann man folgende Flächenbereiche unterscheiden:
einen Fuß-Beinauflagebereich a-e-h-d,
einen Hüft-Rückenauflagebereich e-f-g-h,
einen Schulterauflagebereich f-i-j-g,
einen Kopfauflagebereich i-b-c-j,
einen zentralen Fuß-Beinauflagebereich k-l-o-p,
einen zentralen Hüft-Rückenauflagebereich l-m-n-o,
einen zentralen Schulterauflagebereich m-s-t-n,
einen zentralen Kopfauflagebereich s-v-u-t,
einen Zentralbereich k-s-t-p,
einen Sitzbereich e-f-q,
einen Sitzbereich h-r-g.

In allen Bereichen mit Ausnahme der Bereiche e-f-q, h-r-g und m-s-t-n ist die Liegematratze auf ihrer gesamten Höhe H aus einheitlichem Schaumstoff hersgestellt, beispielsweise dadurch, daß in einer Aufschäumform ein aufschäumfähiges und danach härtungsfähiges Aufschäumgemisch eingebracht wurde.

In den Bereichen e-f-q und h-g-r ist jeweils auf der gesamten Höhe H ein Schaumstoff von größerer Härte vorgesehen, oder anders ausgedrückt, der Schaumstoff in den Bereichen e-f-q und h-g-r besitzt eine größere elastische Drucksteifigkeit als der Schaumstoff in den angrenzenden Bereichen. Die größere elastische Drucksteifigkeit in den Bereichen e-f-q und h-g-r könnte dadurch erreicht werden daß entweder schon bei der Herstellung des Matratzenkörpers durch Ausschäumen Einkerbungen in den Bereichen e-f-g und h-g-r gebildet werden, oder daß nach Herstellung eines vollquaderförmigen Matratzenkörpers in die Längsseitenflächen 20 und 22 Ausschnitte längs den Linien e-f-q und h-g-r eingeschnitten werden, die sich über die gesamte Höhe H erstrecken. Anschließend Würden dann in die so gebildeten Ausschnitte e-f-q und h-g-r formentsprechende Schaumstoffkörper aus dem Schaumstoff höherer elastischer Drucksteifigkeit eingeschweißt oder eingeklebt. Diese Vorgehensweise steht außerhalb der Erfindung.

Der Matratzenkörper ist in Bezug auf die Längssymmetrieebene 24 symmetrisch ausgebildet.

Im zentralen Schulterauflagebereich m-s-t-n könnte ein durchgehendes Loch gebildet sein welches von der Längsseitenflächen 20 bis zur Längsseitenflächen 22 durchgeht. Dieses Loch könnte bereits bei der Ausformung des Matratzenkörpers 10 gebildet werden, es könnte aber auch nachträglich in den Matratzenkörper 10 durchgehend von der Längsseitenflächen 20 bis zur Längsseitenflächen 22 eingeschnitten werden. Innerhalb des zentralen Schulterauflagebereichs m-s-t-n könnte in das so gebildete Loch ein Schaumstofffüllkörper 26 eingesetzt Werden, welcher geringere elastische Drucksteifigkeit besitzt, als die übrigen Bereiche des Matratzenkörpers 10. Der Schaumstofffüllkörper 26 könnte von der Längsseitenflächen 20 bis zur Längsseitenflächen 22 durchgehen. Es könnte auch sein , daß sich der Schaumstofffüllkörper 26 nur über die Breite des zentralen Schulterauflagebereichs m-s-t-n erstreckt, und daß die Restlängen des durchgehenden Lochs mit weiteren Schaumstofffüllkörpern gefüllt sind, welche in ihrer elastischen Drucksteifigkeit der elastischen Drucksteifigkeit des übrigen Matratzenkörpers 10 entsprechen. Auch diese Vorgehensweise steht außerhalb der Erfindung.

In Gegensatz dazu werden nach der Erfindung in eine quaderförmige Schäumform vorgebildete Körper entsprechend den Bereichen e-f-q und h-g-r einlegt, sowie gegebenenfalls ein Schaumstofffüllkörper 26, Wobei man sodann den restlichen Matratzenkörper um diese vorher hergestellten und in die Form eingelegten Körper herum schäumt.

Man erkennt aus der Figur 1, daß in den Bereichen e-f-q und h-g-r Sitzbereiche geschaffen sind. Diese Sitzbereiche zentrieren den Körper des Liegenden zumindest im Hüft-Rückenauflagebereich auf den Zentralbereich l-m-n-o. Außerdem kann sich der Bettbenutzer beim Besteigen des Bettes zunächst mit seinem Gesäß auf einen der Sitzbereiche e-f-q und h-g-r setzen, und dann durch eine Drehbewegung die Liegeposition im Zentralbereich k-s-t-p einnehmen. Durch die größere elastische Drucksteifigkeit in den Bereichen e-f-q und h-g-r ist eine Zentrierungswirkung auch insofern geschaffen, als der Liegende in dem Zentralbereich ein durch die Sitzbereiche e-f-q und h-g-r seitlich begrenztes Liegetal erzeugt, so daß er nicht von der Matratze abgleiten und herunterfallen kann. Die Ausbildung dieses Liegetals wird noch dadurch unterstützt, daß in dem Bereich m-s-t-n durch den dort vorhandenen Schaumstofffüllkörper 26 von verringerter elastischer Drucksteifigkeit ebenfalls eine Talbildung erfolgen kann. Diese Talbildung trägt einmal zu der Zentrierwirkung bei. Zum anderen tritt bei Seitenlage des Liegenden eine verbesserte Anpassung an die Körperform ein, da die jeweils untenliegende Schulter sich in den Bereich m-s-t-n einsenken läßt.

Im Zentralbereich k-s-t-p ist die Oben-Fläche 12 mit einem Feld von pyramidenstumpfförmigen Vorsprüngen 28 ausgeführt, deren obenliegende Stumpfflächen bündig liegen mit der übrigen Oben-Fläche 12. Zwischen den pyramidenstumpfförmigen Vorsprüngen 28 sind demnach Furchen 30 gebildet, welche eine Belüftung auch unter dem Körper des Liegenden ermöglichen und den Liegenden, insbesondere einen langzeitliegenden Patienten vor Dekubituserscheinungen bewahren.

In den Sitzbereichen e-f-q und h-g-r kann auch ein Besucher oder ein Vorleser Platz nehmen und dort eine stabile Sitzlage vorfinden, dieses Dank der höheren elastischen Drucksteifigkeit des Schaumstoffs in diesen Bereichen.

Wie aus Figur 2 ersichtlich nimmt die Höhe des Matratzenkörpers 10 in dem Fuß-Beinauflagebereich a-e-h-d unter einem Winkel α von H auf H' zu, wobei für den Winkel α gilt: $\text{tanα = ca. 1:80}$.

Figur 2 läßt weiter in der Unten-Fläche 14 eine Vielzahl von Löchern 32 erkennen. Diese Löcher rühren von Stäben her, die in der Aufschäumform auf deren Boden angeordnet sind, um eine rasche und gleichmäßige Wärmezufuhr beim Aufschäumen und Härten des Schaumstoffs zu ermöglichen. Diese Stifte können im übrigen auch dazu benutzt werden, um beim Einlegen der vorgeformten Schaumstoffkörpern für die Bildung der Sitzbereiche e-f-q und h-g-r diese vorgeformten Schaumstoffkörper zu positionieren. Ferner können sie gegebenenfalls auch zur Positionierung des Schaumstofffüllkörpers 26 benutzt werden, wenn dieser in vorgebildeter Form vor der Bildung des restlichen Matratzenkörpers in dessen Aufschäumform eingebracht wird.

Figur 2 läßt weiter erkennen, daß die Matratze von einem Überzug 34 eingeschlossen ist, der im Bereich der Oben-Fläche 12 als zweischichtiger Steppüberzug mit polsterndem Füllmaterial in den einzelnen Steppzellen 36 ausgeführt ist und im Bereich der kopfnahe Querseitenfläche 16 einen Klettverschluß oder Reißverschluß 38 aufweist. Dieser Klettverschluß oder Reißverschluß 38 erstreckt sich vorzugsweise über mindestens zwei am besten über drei der insgesamt vier Längs- und Querseitenflächen 20, 22, 16, 18 um das Einbringen des Matratzenkörpers 10 in den Überzug zu erleichtern und eine möglichst genaue Dimensionsanpassung des Überzugs an den Matratzenkörper 10 vornehmen zu können.

Die den an der Oben-Fläche 12 gesteppten Überzug 34 bildenden Schichten können Textilbahnen sein. Sie können aber auch wasserundurchlässig sein, um einen Schutz der Matratze und des Füllmaterials der Steppzellen 36 gegen das Eindringen von Flüssigkeit zu bilden.

In Figur 3 erkennt man ein Nackenstützkissen 40, das im Bereich s-v-u-t der Figur 1 verlegt und gegebenenfalls durch Klettverschlüsse oder dergleichen zentriert wird. Dieses Nackenstützkissen 40 ist durch Formgebung oder durch geringere elastische Drucksteifigkeit im Bereich der Längssvmmetrieebene 24 so gestaltet, das es unter dem Druck des Nackens oder des Kopfes des Liegenden eine Einbauchung 42 bildet, welche zum einen der Bequemlichkeit zum anderen aber wiederum der Erzielung eines Zentriereffekts dient.

Mit diesem Zentriereffekt ergibt sich auch ein rechter Winkel des Schläfers zur Position des Nackenstützkissens. Eine definierte Einbuchtung und die Stauchhärte des Nackenstützkissens gewährleisten nur in dieser rechtwinkeligen Position eine Entlastung des Haltungsapparates (Bänder und Muskeln) im Nacken-/Schulterbereich.

In den Figuren sind unter der Voraussetzung eines Grundmaßes des Matratzenkörpers 10 von 200 cm x 100 cm x 12 cm die Maßangaben x₁ bis x₇ eingezeichnet. Diese Maßangaben sind in der nachstehenden Tabelle beziffert.

| Bezifferung lt. Zeichnung | allgemeines Maß | bevorzugtes Maß |
|---|---|---|
| x₁ | ca. 195 cm - ca. 205 cm | ca. 200 cm |
| x₂ | ca. 95 cm - ca. 105 cm | ca. 100 cm |
| x₃ | ca. 75 cm - ca. 85 cm | ca. 80 cm |
| x₄ | ca. 45 cm - ca. 55 cm | ca. 50 cm |
| x₅ | ca. 30 cm - ca. 40 cm | ca. 35 cm |
| x₆ | ca. 5 cm - ca. 15 cm | ca. 10 cm |
| x₇ | ca. 15 cm - ca. 25 cm | ca. 20 cm |

Bei anderen Bemessungen der Grundmaße x₁ , x₂ und H ändern sich die übrigen Maße nach Ähnlichkeitsbeziehungen.

## Patentansprüche

1. Anatomisch ausgebildete Liegematratze (10) auf der Basis eines einteilig zusammenhängenden Schaumstoffkörpers von im allgemeinen Flachquaderform mit zwei in der Gebrauchsstellung im wesentlichen horizontal zu positionierenden Hauptflächen, nämlich einer Oben-Fläche (12) und einer Unten-Fläche (14), weiterhin mit zwei in der Gebrauchsstellung im wesentlichen vertikalen Querseitenflächen nämlich einer kopfnahen Querseitenfläche (16) und einer fußnahen Querseitenfläche (18) und weiterhin mit zwei in der Gebrauchsstellung wiederum im wesentlichen vertikalen Längsseitenflächen (20,22) wobei die Oben-Fläche (12) - in Draufsicht betrachtet - beidseits einer vertikalen Längsmittelebene (24) einen Fuß-Beinauflagebereich (a-e-h-d), einen Hüft-Rückenauflagebereich (e-f-g-h), einen Schulterauflagebereich (f-i-j-g) und einen Kopfauflagebereich (i-b-c-j) aufweist,
**dadurch gekennzeichnet**,
daß zur Erhöhung der Drucksteifigkeit des Schaumstoffkörpers im Längsseitenflächenbereich (20,22) im Vergleich zur Drucksteifigkeit des Schaumstoffkörpers im Hüft-Rückenauflagebereich (e-f-g-h) und/oder zur Verminderung der Drucksteifigkeit des Schaumstoffkörpers in wenigstens einem Teilbereich des Schulterauflagebereichs (f-i-j-g) im Vergleich zur Drucksteifigkeit im Hüft-Rückenauflagebereich (e-f-g-h) der zusammenhängende Schaumstoffkörper an entsprechender Position jeweils ein vorgebildetos Schaumstoff-Füllstück (e-f-q,h-g-r;26) enthält, welches im zusammenhängenden Schaumstoffkörper durch positionsgerechtes Einsetzen in eine quaderförmige Schäumform und anschließendes Ausschäumen des Restvolumens der Schäumform eingebaut ist.

2. Liegematratze nach Anspruch 1,
**dadurch gekennzeichnet, daß**
an einen beidseits der Längsmittelebene (24) gelegenen Hüft-Rückenauflagezentralbereich (l-m-n-o) zu den beiden Längsseitenflächen (20,22) hin je ein Sitzbereich (e-f-q, h-r-g) angrenzt, wobei die Drucksteifigkeit des Schaumstoffkörpers innerhalb des Hüft-Rückenauflagezentralbereichs (l-m-n-o) im wesentlichen konstant ist und auch in den Sitzbereichen (e-f-q, h-r-g) im wesentlichen konstant, jedoch größer ist als im Hüft-Rückenauflagezentralbereich (l-m-n-o).

3. Liegematratze nach Anspruch 2,
**dadurch gekennzeichnet, daß**
die Sitzbereiche (e-f-q, h-r-g) mit einem von dem Schaumstoff des Hüft-Rückenauflagezentralbereichs (l-m-n-o) verschiedenem Schaumstoff ausgeführt sind, welcher größere Drucksteifigkeit besitzt als der Schaumstoff des Hüft-Rückenauflagezentralbereichs (l-m-n-o).

4. Liegematratze nach Anspruch 3,
**dadurch gekennzeichnet, daß**
der Schaumstoff der Sitzbereiche (e-f-q, h-r-g) auf der gesamten Quaderhöhe von dem Schaumstoff des Hüft-Rückenauflagezentralbereichs (l-m-n-o) verschieden ist.

5. Liegematratze nach einem der Ansprüche 2 bis 4,
**dadurch gekennzeichnet, daß**
die Sitzbereiche (e-f-q, h-r-g) in einer zu den beiden Querseitenflächen (16,18) parallelen Querebene (r-q) eine größte Annäherung besitzen und mit zunehmendem Abstand von dieser Querebene (r-q) zur kopfnahen Querseitenfläche (16) und zur fußnahen Querseitenfläche (18) hin zunehmenden Abstand von einander haben.

6. Liegematratze nach Anspruch 5,
**dadurch gekennzeichnet, daß**
die Grenzen zwischen dem Hüft-Rückenauflagezentralbereich (l-m-n-o) und den beiden Sitzbereichen (e-f-q, h-r-g) angenähert längs Teilkreisbögen verlaufen, welche zu der vertikalen Längsmittelebene (24) hin konvex sind, wobei die Mittelpunkte dieser Teilkreisbögen außerhalb der jeweils zugehörigen Längsseitenfläche (20,22) liegen.

7. Liegematratze nach einem der Ansprüche 2 bis 6,
**dadurch gekennzeichnet, daß**
bei einem Matratzenmaß von 100 cm x 200 cm die Sitzbereiche (e-f-q, h-r-g) zur fußnahen Querseitenfläche (18) hin einen Abstand von ca. 75 cm bis ca. 85 cm, vorzugsweise ca. 80 cm und zur kopfnahen Querseitenfläche (16) hin einen Abstand von ca. 65 cm bis ca. 75 cm vorzugsweise 70 cm besitzen, wobei geometrisch ähnliche Lösungen bei anderen Matratzenabmessungen eingeschlossen sein sollen.

8. Liegematratze nach Anspruch 7,
**dadurch gekennzeichnet, daß**
die Sitzbereiche (e-f-q, h-r-g) in der Querebene (r-q) größter Annäherung einen Abstand von ca. 55 cm bis ca. 65 cm, vorzugsweise ca. 60 cm besitzen, wobei geometrisch ähnliche Lösungen bei anderen Matratzenabmessungen eingeschlossen sein sollen.

9. Liegematratze nach Anspruch 8,
**dadurch gekennzeichnet, daß**
die Querebene (r-q) größter Annäherung der Sitzbereiche (e-f-q, h-r-g) von der fußnahen Querseitenfläche (18) einen Abstand von ca. 100 cm bis ca. 110 cm vorzugsweise ca. 105 cm besitzt, wobei geometrisch ähnliche Lösungen bei anderen Matratzenabmessungen eingeschlossen sein sollen.

10. Liegematratze nach einem der Ansprüche 1 bis 9,
**dadurch gekennzeichnet, daß**
der Teilbereich (m-s-t-n) des Schulterauflagebereichs (f-i-j-g) annähernd auf die Breite des Hüft-Rückenauflagezentralbereichs (l-m-n-o) eingestellt ist.

11. Liegematratze nach einem der Ansprüche 1 bis 10,
**dadurch gekennzeichnet, daß**
bei einem Matratzenmaß von 100 cm x 200 cm der Abstand des Schulterauflagebereichs (f-i-j-g) von der fußnahen Querseitenfläche (18) ca. 125 cm bis ca. 135 cm vorzugsweise ca. 130 cm und der Abstand des Schulterauflagebereichs (f-i-j-g) von der kopfnahen Querseitenfläche (16) ca. 30 cm bis ca 40 cm vorzugsweise ca. 35 cm beträgt, wobei geometrisch ähnliche Lösungen bei anderen Matratzenabmessungen eingeschlossen sein sollen.

12. Liegematratze nach Anspruch 11,
**dadurch gekennzeichnet, daß**
der Abstand des mit geringerer Drucksteifigkeit ausgeführten Teilbereichs (26) des Schulterauflagebereichs (f-i-j-g) von den Längsseitenflächen (20,22) jeweils ca. 15 cm bis ca. 25 cm vorzugsweise ca. 20 cm beträgt, wobei geometrisch ähnliche Lösungen bei anderen Matratzenabmessungen eingeschlossen sei sollen.

13. Liegematratze nach einem der Ansprüche 1 bis 12,
**dadurch gekennzeichnet, daß**
die Drucksteifigkeit des Schaumstoffkörpers über die gesamte Flächenerstreckung der Hauptflächen mit Ausnahme etwaiger Sitzbereiche (e-f-q, h-r-g) und eines etwaigen Schulterauflagebereichs (f-i-j-g) im wesentlichen konstant ist.

14. Liegematratze nach einem der Ansprüche 1 bis 13,
**dadurch gekennzeichnet, daß**
der Schaumstoffkörper über die ganze Flächenerstreckung der Hauptflächen (12,14) auf seiner ganzen Höhe im wesentlichen homogen ist, gegebenenfalls mit Ausnahme von Sitzbereichen (e-f-q, h-r-g) und eines Schulterauflagebereichs (f-i-j-g).

15. Liegematratze nach einem der Ansprüche 1 bis 14,
**dadurch gekennzeichnet, daß**
der Schaumstoffkörper mit einer Integralhaut versehen ist.

16. Liegematratze nach einem der Ansprüche 1 bis 15,
**dadurch gekennzeichnet, daß**
die Oben-Fläche (12) des Schaumstoffkörpers zumindest im Hüft-Rückenauflagezentralbereich (l-m-n-o) vorzugsweise aber auch in wenigsten einem Teil (k-l-o-p) des Fuß-Beinauflagebereichs (a-e-h-d) und/oder in mindestens einem Teil (m-s-t-n) des Schulterauflagebereichs (f-i-j-g) mit einer Profilierung (28,30) versehen ist.

17. Liegematratze nach Anspruch 16,
**dadurch gekennzeichnet, daß**
die Profilierung (28,30) als ein Feld von einander benachbarten Pyramidenstümpfen (28) ausgebildet ist.

18. Liegematratze nach einem der Ansprüche 1 bis 17,
**dadurch gekennzeichnet, daß**
die Höhe (H) des Schaumstoffkörpers ca. 10 - 16 cm, vorzugsweise ca. 12 - 14 cm, beträgt.

19. Liegematratze nach einem der Ansprüche 1 bis 18,
**dadurch gekennzeichnet, daß**
die Oben-Fläche (12) im Fuß-Beinauflagebereich (a-e-h-d) von dem Hüft-Rückenauflagebereich (e-f-g-h) ausgehend zu der fußnahen Querseitenfläche (18) hin ansteigt.

20. Liegematratze nach Anspruch 19,
**dadurch gekennzeichnet, daß**
der Tangens des Anstiegswinkels (α) ca. 1:80 beträgt.

21. Liegematratze nach einem der Ansprüche 1 bis 20,
**dadurch gekennzeichnet, daß**
der Schaumstoffkörper aus synthetischem Schaumstoff oder Latexschaumstoff oder einer Kombination aus synthetischem Schaumstoff und Latexschaumstoff besteht.

22. Liegematratze nach einem der Ansprüche 1 bis 21,
**dadurch gekennzeichnet, daß**
der Schaumstoffkörper von einer Hülle (34) im wesentlichen vollständig eingeschlossen ist.

23. Liegematratze nach Anspruch 22,
**dadurch gekennzeichnet, daß**
die Hülle (34) mit einem Reißverschluß (38) oder Klettverschluß (38) versehen ist.

24. Liegematratze nach Anspruch 22 oder 23,
**dadurch gekennzeichnet, daß**
die Hülle (34) eine zweischichtige Stepphülle ist, welche in ihren Absteppzellen (36) eine Naturfaserfüllung oder eine waschbare Synthetikfaserfüllung enthält.

25. Liegematratze nach einem der Ansprüche 22 bis 24,
**dadurch gekennzeichnet, daß**
die Hülle (34) zumindest im Hüftbereich feuchtigkeitsimpermeabel ist

26. Liegematratze nach einem der Ansprüche 1 bis 25 in Kombination mit einem Kissen (40) im Kopfauflagebereich (i-b-c-j), wobei dieses Kissen (28) im wesentlichen symmetrisch beidseits der vertikalen Längsmittelebene (24) liegt und in einem mittleren Bereich seiner Quererstreckung eine Senke (42) und/oder einen Bereich (42) von gegenüber seitlich anschließenden Bereichen verringerter Drucksteifigkeit besitzt.

27. Liegematratze nach einem der Ansprüche 1 bis 26, gekennzeichnet durch die Kombination der Merkmale
a) der Schulterauflagezentralbereich (m-s-t-n) verringerter Drucksteifigkeit grenzt in Längsrichtung an einen Hüft-Rückenaflagezentralbereich (l-m-n-o) von im wesentlichen konstanter größerer Drucksteifigkeit an;
b) an den Hüft-Rückenauflagezentralbereich (l-m-n-o) grenzt, beschränkt auf die Länge (e-f,h-g) des Hüft-Rückenauflagebereichs (e-f-g-h) zu den Längsseitenflächen (20, 22) hin, je ein Sitzbereich (e-f-q, h-g-r) von gegenüber der Drucksteifigkeit des Hüft-Rückenauflagezentralbereichs (l-m-n-o) vergrößerter Drucksteifigkeit an, wobei die Quererstreckung der Sitzbereiche (e-f-q, h-g-r) in einem mittleren Bereich ihrer Längserstreckung (e-f, h-g) am größten ist, dort bezogen auf ein Matratzengrundmaß von 200 cm x 100 cm ca. 14 cm bis ca. 28 cm, vorzugsweise ca. 17,5 cm - ca. 22,5 cm beträgt und zu den beiden Enden der Längserstreckung der Sitzbereiche (e-f-q, h-g-r) hin bogenförmig abnimmt.

## Claims

1. An anatomically designed mattress (1) based on a one-piece coherent foamed material body of generally planar cuboid shape with two major surfaces which are positioned substantially horizontally in the use position, namely an upper surface (12) and a lower surface (14), also with two transverse lateral surfaces which are substantially vertical in the use position, namely a transverse lateral surface (16) close to the head and a transverse lateral surface (18) near to the feet, and also with two longitudinal lateral surfaces (20,22) which are also substantially vertical in the use position, wherein, viewed in plan view, the upper surface (12) has on either side of a vertical longitudinal centre plane (24) a foot-leg supporting zone (a-e-h-d), a hip-back supporting zone (e-f-g-h), a shoulder-supporting zone (f-i-j-g) and a head-supporting zone (i-b-c-j), characterised in that to increase the compression rigidity of the foamed material body in the longitudinal lateral surface region (20,22) relative to the compression rigidity of the foamed material body in the hip-back supporting zone (e-f-g-h) and/or to reduce the compression rigidity of the foamed material body at least in one part of the shoulder-supporting zone (f-i-j-g) relative to the compression rigidity in the hip-back supporting zone (e-f-g-h) the coherent foamed material body respectively contains at a suitable location a preformed foamed material filling (e-f-q, h-g-r;26) which is incorporated in the coherent foamed material body by accurately positioned insertion in a cuboid foaming mould and by subsequent foaming of the remaining volume of the foaming mould.

2. A mattress according to Claim 1, characterised in that a respective sitting zone (e-f-q, h-r-g) adjoins a hip-back central supporting zone (l-m-n-o) situated on either side of the longitudinal centre plane (24) towards the two longitudinal lateral surfaces (20,22), wherein the compression rigidity of the foamed material body is substantially constant within the hip-back central supporting zone (l-m-n-o) and is also substantially constant in the sitting zones (e-f-q, h-r-g) but is higher than in the hip-back supporting zone (l-m-n-o).

3. A mattress according to Claim 2, characterised in that the sitting zones (e-f-q, h-r-g) are formed with a foamed material which is different to the foamed material of the hip-back central supporting zone (l-m-n-o) and which exhibits higher compression rigidity than the foamed material of the hip-back central supporting zone (l-m-n-o).

4. A mattress according to Claim 3, characterised in that the foamed material of the sitting zones (e-f-q, h-r-g) is different to the foamed material of the hip-back central supporting zone (l-m-n-o) over the entire cuboid height.

5. A mattress according to any one of Claims 2 to 4, characterized in that the sitting zones (e-f-q, h-r-g) have the greatest proximity in a transverse plane (r-q) parallel to the two transverse lateral surfaces (16,18) and with increasing distance from this transverse plane (r-q) have a distance from one another increasing towards the transverse lateral surface (16) close to the head and towards the transverse lateral surface (18) near to the feet.

6. A mattress according to Claim 5, characterized in that the boundaries between the hip-back central supporting zone (l-m-n-o) and the two sitting zones (e-f-q, h-r-g) extend approximately along partial circular arcs which are convex towards the vertical longitudinal centre plane (24), wherein the centre points of these partial circular arcs lie outside the respective associated longitudinal lateral surface (20,22).

7. A mattress according to any one of Claims 2 to 6, characterised in that with a mattress size of 100 cm x 200 cm the sitting zones (e-f-q, h-r-g) towards the transverse lateral surface (18) near to the feet have a distance apart of approximately 75 cm to approximately 85 cm, preferably approximately 80 cm, and towards the transverse lateral surface (16) close to the head they have a distance apart of approximately 65 cm to approximately 75 cm, preferably 70 cm, wherein geometrically similar solutions are to be provided for other mattress sizes.

8. A mattress according to Claim 7, characterised in that the sitting zones (e-f-q, h-r-g) in the transverse plane (r-q) of greatest proximity have a distance apart of approximately 55 cm to approximately 65 cm, preferably approximately 60 cm, wherein geometrically similar solutions are to be provided for other mattress sizes.

9. A mattress according to Claim 8, characterised in that the transverse plane (r-q) of greatest proximity to the sitting zones (e-f-q, h-r-g) has a distance from the transverse lateral surface (18) near to the feet of approximately 100 cm to approximately 110 cm, preferably approximately 105 cm, wherein geometrically similar solutions are to be provided for other mattress sizes.

10. A mattress according to any one of Claims 1 to 9, characterised in that the portion (m-s-t-n) of the shoulder-supporting zone (f-i-j-g) is adjusted approximately to the width of the hip-back central supporting zone (l-m-n-o).

11. A mattress according to any one of Claims 1 to 10, characterised in that with a mattress size of 100 cm x 200 cm the distance apart of the shoulder-supporting zone (f-i-j-g) from the transverse lateral surface (18) near to the feet is approximately 125 cm to approximately 135 cm, preferably approximately 130 cm, and the distance apart of the shoulder-supporting zone (f-i-j-g) from the transverse lateral surface (16) close to the head is approximately 30 cm to approximately 40 cm, preferably 35 cm, wherein geometrically similar solutions are to be provided for other mattress sizes.

12. A mattress according to Claim 11, characterised in that the distance apart of the portion (26) of the shoulder-supporting zone (f-i-j-g) designed to have lower compression rigidity from the longitudinal lateral surfaces (20,22) is in each case approximately 15 cm to approximately 25 cm, preferably approximately 20 cm, wherein geometrically similar solutions are to be provided for other mattress sizes.

13. A mattress according to any one of Claims 1 to 12, characterised in that the compression rigidity of the foamed material body is substantially constant over the entire surface extension of the major surfaces, with the exception of possible sitting zones (e-f-q, h-r-g) and a possible shoulder-supporting zone (f-i-j-g).

14. A mattress according to any one of Claims 1 to 13, characterised in that the foamed material body is homogeneous over the entire surface extension of the major surfaces (12,14) over its entire height, optionally with the exception of sitting zones (e-f-q, h-r-g) and a shoulder-supporting zone (f-i-j-g).

15. A mattress according to any one of Claims 1 to 14, characterised in that the foamed body is provided with an integral skin.

16. A mattress according to any one of Claims 1 to 15, characterised in that the upper surface (12) of the foamed material body is provided with profiling (28,30) at least in the hip-back central supporting zone (l-m-n-o) but preferably also in at least one part (k-l-o-p) of the foot-leg supporting zone (a-e-h-d) and/or at least one part (m-s-t-n) of the shoulder-supporting zone (f-i-j-g).

17. A mattress according to Claim 16, characterised in that the profiling (28,3) is formed as a field of mutually adjacent truncated pyramids (28).

18. A mattress according to any one of Claims 1 to 17, characterised in that the height (H) of the foamed material body is approximately 10 - 16 cm, preferably approximately 12 - 14 cm.

19. A mattress according to any one of Claims 1 to 18, characterised in that the upper surface (12) in the foot-leg supporting zone (a-e-h-d) rises starting from the hip-back supporting zone (e-f-g-h) towards the transverse lateral surface (18) near to the feet.

20. A mattress according to Claim 19, characterised in that the tangent of the slope angle (α) is approximately 1:80.

21. A mattress according to any one of Claims 1 to 20, characterised in that the foamed material body consists of synthetic foamed material or latex foamed material or a combination of synthetic foamed material and latex foamed material.

22. A mattress according to any one of Claims 1 to 21, characterised in that the foamed material body is enclosed substantially entirely by a cover (34).

23. A mattress according to Claim 22, characterised in that the cover (34) is provided with a zip-fastener (38) or a Velcro fastening (38).

24. A mattress according to Claim 22 or 23, characterised in that the cover (34) is a two-layer quilted cover which contains in its quilt compartments (36) a natural fibre filling or a washable synthetic fibre filling.

25. A mattress according to any one of Claims 22 to 24, characterised in that the cover (34) is impermeable to moisture at least in the hip region.

26. A mattress according to any one of Claims 1 to 25 in combination with a pillow (40) in the head-supporting zone (i-b-c-j), wherein this cushion (28) is situated substantially symmetrically on either side of the vertical longitudinal centre plane (24) and in a central region of its transverse extension has a depression (42) and/or a zone (42) of reduced compression rigidity with respect to its laterally adjacent zones.

27. A mattress according to any one of Claims 1 to 26, characterised by a combination of the features
a) the shoulder-supporting centre zone (m-s-t-n) of reduced compression rigidity adjoins in the longitudinal direction a hip-back central supporting zone (l-m-n-o) of substantially constant higher compression rigidity;
b) a respective sitting zone (e-f-q, h-g-r) of increased compression rigidity with respect to the compression rigidity of the hip-back central supporting zone (l-m-n-o) adjoins the hip-back central supporting zone (l-m-n-o), limited to the length (e-f,h-g) of the hip-back supporting zone (e-f-g-h) towards the longitudinal lateral surfaces (20,22), wherein the transverse extension of the sitting zones (e-f-q, h-g-r) is at its maximum in a central region of its longitudinal extension (e-f, h-g), wherein in respect of a basic mattress size of 200 cm x 100 cm it is approximately 14 cm to approximately 28 cm, preferably approximately 17.5 cm - 22.5 cm and decreases arcuately towards both ends of the longitudinal extension of the sitting zones (e-f-q, h-g-r).

## Revendications

1. Matelas (10) anatomique, sur la base d'un corps en mousse d'un seul tenant présentant une forme générale en parallélépipède plat avec deux surfaces principales à positionner sensiblement horizontalement dans la position d'utilisation, à savoir une surface supérieure (12) et une surface inférieure (14) avec en outre deux surfaces latérales transversales, sensiblement verticales en position d'utilisation, à savoir une surface latérale transversale (16) proche de la tête et une surface latérale transversale (18) proche des pieds et avec en outre deux surfaces latérales longitudinales (20, 22) à nouveau sensiblement verticales en position d'utilisation, la surface supérieure (12) - vue de dessus - présentant, des deux côtés d'un plan médian longitudinal (24) vertical, une zone d'appui des pieds et des jambes (a-e-h-d), une zone d'appui des hanches et du dos (e-f-g-h), une zone d'appui des épaules (f-i-j-g) et une zone d'appui de la tête (i-b-c-j),
caractérisé
en ce que pour accroître la rigidité à la compression du corps en mousse dans la zone des surfaces latérales longitudinales (20, 22) par rapport à la rigidité à la compression du corps en mousse dans la zone d'appui des hanches et du dos (e-f-g-h) et/ou pour réduire la rigidité à la compression du corps en mousse dans au moins une zone partielle de la zone d'appui des épaules (f-i-j-g) par rapport à la rigidité à la compression dans la zone d'appui des hanches et du dos (e-f-g-h), le corps en mousse d'un seul tenant contient dans la position correspondante un garnissage en mousse (e-f-q, h-g-r; 26) préformé, qui est incorporé dans le corps en mousse d'un seul tenant par introduction en position correcte dans un moule parallélépipédique de fabrication de mousse et par transformation en mousse suivant du volume restant du moule de fabrication de mousse.

2. Matelas selon la revendication 1,
caractérisé
en ce qu'une zone d'assise (e-f-q, h-r-g) est adjacente à une zone centrale d'appui des hanches et du dos (l-m-n-o), située des deux côtés du plan médian longitudinal (24), vers chacune des deux surfaces latérales longitudinales (20, 22), la rigidité en compression du corps en mousse a l'intérieur de la zone centrale d'appui des hanches et du dos (l-m-n-o) étant sensiblement constante et sensiblement constante aussi dans les zones d'assise (e-f-q, h-r-g) mais plus grande que dans la zone centrale d'appui des hanches et du dos (l-m-n-o).

3. Matelas selon la revendication 2,
caractérisé
en ce que les zones d'assise (e-f-q, h-r-g) sont réalisées avec une mousse différente de la mousse de la zone centrale d'appui des hanches et du dos (l-m-n-o), qui présente une plus grande rigidité à la compression que la mousse de la zone centrale d'appui des hanches et du dos (l-m-n-o).

4. Matelas selon la revendication 3,
caractérisé
en ce que la mousse des zones d'assise (e-f-q, h-r-g) est différente sur toute la hauteur du parallélépipède de la mousse de la zone centrale d'appui des hanches et du dos (l-m-n-o).

5. Matelas selon l'une des revendications 2 à 4,
caractérisé
en ce que les zones d'assise (e-f-q, h-r-g) présentent un rapprochement maximal dans un plan transversal (r-q) parallèle aux deux surfaces latérales transversales (16, 18), et présentent un écartement croissant lorsque la distance augmente de ce plan transversal (r-q) vers la surface latérale transversale (16) proche de la tête et vers la surface latérale transversale (18) proche des pieds.

6. Matelas selon la revendication 5,
caractérisé
en ce que les limites entre la zone centrale d'appui des hanches et du dos (l-m-n-o) et les deux zones d'assise (e-f-q, h-r-g) s'étendent approximativement le long d'arcs de cercle partiels, qui sont convexes vers le plan longitudinal (24) vertical, les centres de ces arcs de cercle partiels se situant à l'extérieur de la surface latérale longitudinale (20, 22) correspondante.

7. Matelas selon l'une des revendications 2 à 6,
caractérisé
en ce que dans le cas d'une dimension de matelas de 100 cm x 200 cm, les zones d'assise (e-f-q, h-r-g) présentent une distance d'environ 75 cm à environ 85 cm, de préférence d'environ 80 cm, vers la surface latérale transversale (18) proche des pieds et une distance d'environ 65 cm à environ 75 cm, de préférence de 70 cm, vers la surface latérale transversale (16) proche de la tête, des solutions géométriquement similaires devant être incluses dans le cas d'autres dimensions de matelas.

8. Matelas selon la revendication 7,
caractérisé en ce que les zones d'assise (e-f-q, h-r-g) présentent une distance d'environ 55 cm à environ 65 cm, de préférence d'environ 60 cm, dans le plan transversal (r-q) du plus grand rapprochement, des solutions géométriquement similaires devant être incluses pour d'autres dimensions de matelas.

9. Matelas selon la revendication 8,
caractérisé
en ce que le plan transversal (r-q) de plus grand rapprochement des zones d'assise (e-f-q, h-r-g) présente une distance d'environ 100 cm à environ 110 cm, de préférence d'environ 105 cm, de la surface latérale transversale (18) proche des pieds, des solutions géométriquement similaires devant être incluses pour d'autres dimensions de matelas.

10. Matelas selon l'une des revendications 1 à 9,
caractérisé
en ce que la zone partielle (m-s-t-n) de la zone d'appui des épaules (f-i-j-g) est approximativement réglée sur la largeur de la zone centrale d'appui des hanches et du dos (l-m-n-o).

11. Matelas selon l'une des revendications 1 à 10,
caractérisé
en ce que dans le cas d'une dimension de matelas de 100 cm x 200 cm, la distance de la zone d'appui des épaules (f-i-j-g) par rapport à la surface latérale transversale (18) proche des pieds et d'environ 125 cm à environ 135 cm, de préférence d'environ 130 cm et la distance de la zone d'appui des épaules (f-i-j-g) par rapport à la surface latérale transversale (16) proche de la tête est d'environ 30 cm à environ 40 cm, de préférence d'environ 35 cm, des solutions géométriquement similaires devant être incluses pour d'autres dimensions de matelas.

12. Matelas selon la revendication 11,
caractérisé
en ce que la distance de la zone partielle (26), réalisée avec une rigidité à la compression moindre, de la zone d'appui des épaules (f-i-j-g) par rapport aux surfaces latérales longitudinales (20, 22) est respectivement d'environ 15 cm à environ 25 cm, de préférence d'environ 20 cm, des solutions géométriquement similaires devant être incluses pour d'autres dimensions de matelas.

13. Matelas selon l'une des revendications 1 à 12,
caractérisé
en ce que la rigidité en compression du corps en mousse est sensiblement constante sur toute l'extension des surfaces principales à l'exception d'éventuelles zones d'assise (e-f-q, h-r-g) et d'une éventuelle zone d'appui des épaules (f-i-j-g).

14. Matelas selon l'une des revendications 1 à 13,
caractérisé
en ce que le corps en mousse est sensiblement homogène sur toute l'extension des surfaces principales (12, 4) sur toute sa hauteur, éventuellement à l'exception de zones d'assises (e-f-q, h-r-g) et d'une zone d'appui des épaules (f-i-j-g).

15. Matelas selon l'une des revendications 1 à 14,
caractérisé
en ce que le corps en mousse est pourvu d'une enveloppe intégrée.

16. Matelas selon l'une des revendications 1 à 15,
caractérisé
en ce que la surface supérieure (12) du corps en mousse est pourvue d'un profilage (28, 30) au moins dans la zone centrale d'appui des hanches et du dos (l-m-n-o), mais de préférence aussi dans au moins une partie (k-l-o-p) de la zone d'appui des pieds et des jambes (a-e-h-d) et/ou dans au moins une partie (m-s-t-n) de la zone d'appui des épaules (f-i-j-g).

17. Matelas selon la revendication 16,
caractérisé
en ce que le profilage (28, 30) est conformé en champ de troncs de pyramide (28) adjacents les uns aux autres.

18. Matelas selon l'une des revendications 1 à 17,
caractérisé
en ce que la hauteur (H) du corps en mousse est comprise entre 10 et 16 cm environ, de préférence entre 12 et 14 cm environ.

19. Matelas selon l'une des revendications 1 à 18,
caractérisé
en ce que la surface supérieure (12) dans la zone d'appui des pieds et des jambes (a-e-h-t) monte depuis la zone d'appui des hanches et du dos (e-f-g-h) vers la surface latérale transversale (18) proche des pieds.

20. Matelas selon la revendication 19,
caractérisé
en ce que la tangente de l'angle de montée (α) est d'environ 1:80.

21. Matelas selon l'une des revendications 1 à 20,
caractérisé
en ce que le corps en mousse est en mousse synthétique ou en mousse de latex ou en une combinaison de mousse synthétique et de mousse de latex.

22. Matelas selon l'une des revendications 1 à 21,
caractérisé
en ce que le corps en mousse est enfermé presque totalement par une housse (34).

23. Matelas selon la revendication 22,
caractérisé
en ce que la housse (34) est pourvue d'une fermeture à glissière (38) ou d'une fermeture à crochets (38).

24. Matelas selon la revendication 22 ou 23,
caractérisé
en ce que la housse (34) est une housse matelassée à deux couches, qui dans ses alvéoles (36) contient un garnissage en fibres naturelles ou un garnissage en fibres synthétiques lavables.

25. Matelas selon l'une des revendications 22 à 24,
caractérisé
en ce que la housse (34) est au moins imperméable dans la zone des hanches.

26. Matelas selon l'une des revendications 1 à 25, en combinaison avec un coussin (40) dans la zone d'appui de la tête (i-b-c-j), ce coussin (28) étant situé sensiblement symétriquement des deux côtés du plan médian longitudinal (24) vertical et présentant, dans une zone centrale de son extension transversale, un renfoncement (42) et/ou une zone (42) de moindre rigidité en compression par rapport à des zones se raccordant latéralement.

27. Matelas selon l'une des revendications 1 à 26,
caractérisé par la combinaison des caractéristiques suivantes:
a) la zone centrale d'appui des épaules (m-s-t-n) de rigidité en compression moindre est adjacente dans la direction longitudinale à une zone centrale d'appui des hanches et du dos (l-m-n-o) de rigidité en compression plus grande, sensiblement constante;
b) à la zone centrale d'appui des hanches et du dos (l-m-n-o) est limitrophe, limitée à la longueur (e-f, h-g) de la zone centrale d'appui des hanches et du dos (e-f-g-h), vers les surfaces latérales longitudinales (20, 22), respectivement une zone d'assise (e-f-q, h-g-r) de rigidité en compression supérieure à la rigidité en compression de la zone centrale d'appui des hanches et du dos (l-m-n-o), l'extension transversale des zones d'assise (e-f-q, h-g-r) étant maximale dans une zone centrale de leurs extensions longitudinales (e-f, h-g), atteignant, pour une dimension de base de matelas de 200 cm x 100 cm, environ 14 cm à environ 28 cm, de préférence environ 17,5 cm à environ 22,5 cm, et diminuant en arc vers les deux extrémités de l'extension longitudinale des zones d'assise (e-f-q, h-g-r).
